# EUROPÄISCHE PATENTSCHRIFT

(11) **EP 1 263 549 B1**
(45) Veröffentlichungstag und Bekanntmachung des Hinweises auf die Patenterteilung: **06.08.2003**
(21) Anmeldenummer: 01923519.1
(22) Anmeldetag: 15.03.2001
(51) Int. Cl.: B24C 1/00, B24C 5/02

(54) **REINIGUNGSVERFAHREN UND -VORRICHTUNG FÜR HOCHSPANNUNGSFÜHRENDE ANLAGENTEILE**
METHOD AND DEVICE FOR CLEANING HIGH-VOLTAGE CARRYING INSTALLATION COMPONENT PARTS
PROCEDE ET DISPOSITIF DE NETTOYAGE POUR ELEMENTS D'INSTALLATION A HAUTE TENSION

(30) Priorität: 15.03.2000 DE 10012426
(43) Veröffentlichungstag der Anmeldung: 11.12.2002
(73) Patentinhaber: Preising, Paul-Eric, 50968 Köln (DE)
(72) Erfinder: Preising, Paul-Eric, 50968 Köln (DE)
(86) Internationale Anmeldenummer: DE0100994
(87) Internationale Veröffentlichungsnummer: WO01068323

(56) Entgegenhaltungen:
- WO-A-99/43470
- DE-A- 19 544 906
- DE-A- 19 624 652
- DE-A- 19 636 304
- US-A- 5 782 253

## Beschreibung

Die Erfindung betrifft ein Reinigungsverfahren und eine Reinigungsvorrichtung für Anlagenteile, die eine elektrische Hochspannung führen.

Bauteile in Anlagen der elektrischen Energieversorgung wie z.B. in Umspann- und Schaltanlagen verschmutzen mit der Zeit durch Betriebs-, Umwelt- oder Sondereinflüsse (wie z.B. Brände). Die Verschmutzungen bzw. Anhaftungen sind dabei ganz unterschiedlicher Natur: sie reichen von nur lose anhaftenden staubförmigen Verschmutzungen anorganischer oder organischer Natur, über Öle, Fette Flüssigkeitsfilme und sogenannten Biofilmen aus Pilzen und Algen (insbesondere bei Freiluftanlagen) bis hin zu nahezu eingebrannten Rückständen aus Metallen, Metalloxiden und Kohlenstoff, wie sie z.B. bei Funkenüberschlägen oder Lichtbogen entstehen.

Um die Betriebssicherheit derartiger Anlagen aufrecht zu erhalten, müssen Teile solcher Anlagen von Zeit zu Zeit gereinigt werden. So können z.B. elektrisch leitende Anhaftungen auf der Oberfläche eines Keramikisolators, selbst wenn sie nur eine geringe elektrische Leitfähigkeit besitzen, durch Kriechströme die Isolationswirkung eines Isolators herabsetzen und im Extremfall sogar zur Entstehung eines Lichtbogens und damit zumindest kurzzeitig zu einer Betriebsstörung führen. Folgen socher Betriebsstörungen reichen dabei von Kurzunterbrechungen bis hin zu Anlagenbränden.

Zur Reinigung können die bekannten physikalischen und chemischen Reinigungsverfahren eingesetzt werden. Doch müssen dabei in aller Regel zur Sicherheit des Reinigungspersonals die Anlagen außer Betrieb genommen und freigeschaltet werden, d.h. es muß sichergestellt sein, daß die elektrische Hochspannung abgeschaltet ist. Dies erfordert zumindest während der Dauer der Reinigung eine Betriebsunterbrechung, die wirtschaftlich von Nachteil ist und nicht selten auch technische Probleme bereitet. Der wirtschaftliche Schaden, der Energieversorgungs- und Industrieunternehmen durch die bei der Reinigung von Hochspannungsanlagen erforderliche längere Freischaltung entsteht, ist dabei beträchtlich und würde zu seiner Vermeidung einen erheblichen Zusatzaufwand beim Reinigungsverfahren rechtfertigen.

Chemische Reinigungsverfahren basieren darauf, daß durch Einwirkung eines Reinigungsmittels die am Bauteil haftenden Schmutzpartikel einer chemischen Umsetzung unterzogen werden und sich dadurch vom Bauteil lösen. Reinigungsverfahren, die mit chemischen Reinigungsmitteln arbeiten hinterlassen meist auch flüssige oder feste Rückstände, die je nach Beschaffenheit ein Risiko für die Betriebssicherheit einer Anlage darstellen. Sie können z.B. selbst als eine Art Verschmutzung wirken, und die Isolationswirkung von Anlagenteilen beeinflussen oder aber die Korrosion von Anlagenteilen begünstigen. Daher müssen die Reinigungsmittel selbst meist wieder aufwendig entfernt werden, was die Reinigungsverfahren kompliziert und zeitaufwendig macht.

Rein physikalisch arbeitende Verfahren haben diese Nachteile nicht. Bei diesen Verfahren werden die Verunreinigungen rein mechanisch durch Abrasion vom Bauteil abgetragen. Sie sind in ihrer Reinigungswirkung speziell bei Ölen und Fetten aber häufig nicht so gut. Bei einem solchen Verfahren wird z.B. zur Reinigung ein Hochdruckwasserstrahl, der auf die zu reinigenden Anlagenteile gerichtet wird, verwendet. Solche Naßreinigungsverfahren haben gravierende Nachteile: zum einen kann die hohe Feuchtigkeit zu Korrosionen an Anleigenteilen führen, zum anderen entstehen immer auch verschmutzte und damit kontaminierte Abwässer, die entsorgt oder wiederaufbereitet werden müssen. Ohne Zusatz von Reinigungs- oder Lösungsmitteln ist dabei die Entfernung fettiger oder öliger Rückstände nur bedingt möglich. Und letztlich weist Wasser eine relativ hohe elektrische Leitfähigkeit auf. Eine Reinigung unter Spannung, also an einer nicht freigeschalteten Anlage, ist dabei ohne Gefährdung des Reinigungspersonals höchstens im Niederspannungsbereich (also im Bereich unter 1 kV) möglich.

Zu den mechanischen Reinigungsverfahren zählen im weiteren Sinne auch die Partikelstrahlverfahren, wie z.B. das Sandstrahlen. Bei den meisten dieser Verfahren (genauer gesagt bei den meisten verwendeten Strahlmitteln) tritt aber eine starke abrasive Wirkung ein, die die Oberfläche der zu reinigenden Teile in Mitleidenschaft zieht.

Eine gewisse Ausnahme bildet die Verwendung von Trockeneispartikeln als Strahlmittel also Partikeln aus Kohlendioxid in fester Phase, wie sie z.B. aus den deutschen Patentanmeldungen DE 195 44 906 A1 und DE 196 24 652 A1 bekannt ist. Trockeneispartikel sind recht weich (sie besitzen etwa die Härte von Gips) und beschädigen die Oberfläche daher nicht. Inzwischen ist der Einsatz von Trockeneis als Strahlmittel vielfach zu Reinigungszweck durchaus üblich. Außerdem wird eine Reinigungswirkung nicht nur durch die kinetische Energie der aufprallenden Trockeneispartikel sondern auch durch andere Faktoren bewirkt. So sublimieren die Trockeneispartikel entweder beim Aufprall oder unmittelbar danach. Die relativ hohe erforderliche Sublimationswärme entziehen sie dabei dem Auftreffpunkt, was zu einer starken lokalen Abkühlung der Auftreffoberfläche bzw. der daran haftenden Verschmutzung führt. Die entstehenden thermischen Spannungen lockern den Verbund zwischen Verschmutzung bzw. Belag und Oberfläche der zu reinigenden Anlageteile. Durch Erstarrung und Versprödung der Verschmutzungen wird ebenfalls eine Haftverminderung erreicht. Schließlich bedeutet die schlagartige Sublimation der Trockeneispartikel eine fast explosionsartige Volumenvergrößerung um etwa den Faktor 600, was zu einem Absprengen oder Abblasen der bereits gelockerten Verschutzungen und Beläge führt.

Ein großer Vorteil der Reinigungsverfahren mit Trockeneis ist vor allem darin zu sehen, daß die Trockeneispartikel vollständig und rückstandsfrei zu Kohlendioxid in gasförmigem Zustand sublimieren. Damit fallen keine zusätzlichen kontaminierten Abfallmengen an. Als Abfall ist lediglich das Volumen der entfernten und abgetragenen Schmutzpartikel und Verunreinigungen zu entsorgen.

Leider eignen sich die Geräte und Verfahren zur Reinigung mit Trockeneispartikeln, wie sie aus z.B. aus den beiden zuvor zitierten Dokumenten bekannt sind, nicht unmittelbar zur Reinigung nicht freigeschalteter Hochspannungsanlagen, da weder ein Geräte- noch ein Personenschutz gegen Hochspannung besteht. So muß sich z.B. das Reinigungspersonal zu stark der zu reinigenden Anlage nähern, so daß die Gefahr eines Hochspannungsüberschlages besteht.

Außerdem muß man prinzipiell mit dem Auftreten zweier wesentlicher Probleme rechnen nämlich mit kondensierender Luftfeuchtigkeit, die eine zusätzliche Leitfähigkeit schafft, und mit den Wirkungen der abgetragenen Schmutzpartikel.

Es ist zu erwarten, daß es durch das Einbringen der extrem kalten Trockeneispartikel (Kohlendioxid weist einen Sublimationspunkt von -78°C auf) zu einer Kondensation der in der Umgebungsluft und eventuell auch im Druckgas enthaltenen Luftfeuchtigkeit kommt und dadurch zu einer Verringerung der Isolationseigenschaften der Umgebungsluft. Gerade bei Innenraumanlagen, deren Isolationsabstände nicht auf kondensierende Feuchtigkeit ausgelegt sind, hätte dies u.U. fatale Folgen. Es könnte dadurch nämlich zu Spannungsüberschlägen mit Störlichtbogen kommen, die nicht nur die Anlagensicherheit sondern ganz erheblich auch die Sicherheit des Reinigungspersonals gefährden würden. Da die Sicherheitsmindestabstände für einen normalen Anlagenbetrieb berechnet sind, Störlichtbogen aber eine erheblich weitere Ausbreitung erfahren können, würde sich das Reinigungspersonal selbst bei Arbeiten auf Distanz einem erheblichen Verletzungsrisiko insbesondere durch Verbrennungen aussetzen.

Ein anderer Gefahrpunkt besteht darin, daß u.U. auch die zum Transport der Trockeneispartikel verwendete Preßluft Feuchtigkeit enthält, die eine gewisse Leitfähigkeit hervorruft und dadurch sowohl das Reinigungspersonal als auch das Reinigungsgerät gefährdet.

Das zweite Problem stellen die abgetragenen Schmutzpartikel dar. Das Trockeneis wird ja nicht einfach als "Schnee" über die Anlage gesprüht sondern trifft mit hoher kinetischer Energie auf die zu reinigenden Oberflächen auf und löst dort die Schmutzpartikel. Diese bestehen wie zuvor schon ausgeführt nicht selten aus brennbaren und teilweise auch-elektrisch leitenden Substanzen. Feinverteilt in der Umgebungsluft einer Hochspannungsanlage muß man damit rechnen, daß sie ebenfalls die Isolationsfestigkeit herabsetzen und ihrerseits zu Störlichbogen führen oder aber deren Wirkung begünstigen. Selbst Staubexplosionen sind zunächst einmal nicht auszuschließen sondern eher zu erwarten.

Die Bedeutung dieser Gefahrenpunkte ist natürlich stark von der jeweiligen Anlage und insbesondere der Höhe der anliegenden Spannung abhängig. Was bei 3-kV-Anlagen fast kein und bei 30-kV-Anlagen noch kein großes Problem darstellt, kann sich bei 300-KV-Anlagen zur tödlichen Bedrohung entwickeln.

Der Erfindung liegt daher die Aufgabe zugrunde, ein Reinigungsverfahren und eine dafür einzusetzende Reinigungsvorrichtung zu schaffen, die es ermöglichen, Anlagenteile, die elektrische Hochspannung führen, auf einfache und für den Bediener und die Anlage sichere Weise von Verschmutzungen und Anhaftungen zu reinigen, ohne daß die entsprechenden Anlagenteile dazu freigeschaltet werden müßten.

Diese Aufgabe wird erfindungsgemäß durch ein Verfahren gemäß Patentanspruch 1 und eine Vorrichtung mit den in dem Patentanspruch 9 und/oder eine Verwendung mit den in den Patentansprüchen 22 bis 24 aufgeführten Merkmalen gelöst. Vorteilhafte Ausgestaltungen und Weiterbildungen der Erfindung ergeben sich aus den Unteransprüchen.

Vom Erfinder durchgeführte umfangreiche experimentelle Untersuchungen haben das unerwartete Ergebnis erbracht, daß die erwarteten Probleme durch Kondensation von Feuchtigkeit und durch das Aufwirbeln der Schmutzpartikel tatsächlich in dieser Form nicht auftreten, sondern daß paradoxerweise der Isolationswiderstand des Gemisches aus Umgebungsluft, Druckgas, Kohlendioxidgas, kalten Trockeneispartikeln, Kondeswasser und Schmutzpartikeln tatsächlich nicht etwa geringer sondern in der Regel sogar höher ist als der der herkömmlichen Umgebungsluft.

Da sich nach den experimentellen Ergebnissen die technisch erforderlichen Isolationsabstände nicht vergrößern, besteht der Grundgedanke des erfindungsgemäßen Reinigungsverfahrens und der dazu benutzten Vorrichtung darin, die zu reinigenden Anlagenteile mit einem Trockeneispartikelstrahl zu beaufschlagen, dabei aber durch ein isolierendes Abstandsmittel sicherzustellen, daß das Reinigungspersonal immer einen Mindestabstand von dem Ort, an dem der Partikelstrahl auf das zu reinigende Anlagenteil auftrift, einhält, wobei dieser Mindestabstand so bemessen wird, daß der elektrische Personenschutz auch bei nicht freigeschalteter Anlage gewährleistet ist. Die experimentellen Ergebnisse zeigen, daß die Verwendung eines isolierenden Abstandsmittels hinreichend ist, um eine für Anlage und Reinigungspersonal sichere Reinigung zu gewährleisten.

Mit dem erfindungsgemäßen Reinigungsverfahren und der zugehörigen Vorrichtung wird es erstmals möglich, ohne Gefährdung des Reinigungspersonals unter elektrischer Hochspannung stehende Anlagenteile ohne Reinigungsmittel, die feste oder flüssige Rückstände hinterlassen, zu reinigen. Die Reinigungsqualität ist dabei auf die Bedürfnisse elektrischer Anlagen abgestimmt - Fette, Umweltverschmutzungen und Brandschäden im Störfall können komplett entfernt werden, ohne daß die Bauteile der elektrotechnischen Anlage Schaden nähmen.

Weiterbildungen des erfindungsgemäßen Reinigungsverfahrens und der dazu benutzten Vorrichtung sehen eine zusätzliche Überwachung der Feuchte des Druckgases und/oder der Umgebungsluft vor. Dadurch wird auch unter extrem ungünstigen Umständen wie hoher Luftfeuchtigkeit oder fehlenden Trockeneispartikeln stets die Personen- und Anlagensicherheit gewährleistet. Eine andere Weiterbildung sieht ebenfalls zur Verbesserung der Sicherheit eine Überwachung der Isolationseigenschaften des Abstandsmittels vor. Eine weitere Modifikation des erfindungsgemäßen Verfahrens und der Vorrichtung sieht eine Absaugung der abgelösten Schmutzpartikel vor. Dadurch wird der Reinigungsvorgang beschleunigt und vereinfacht.

Weitere vorteilhafte Ausgestaltungen und Weiterbildungen der Erfindung werden im Zusammenhang mit den dargestellten Ausführungsbeispielen beschrieben.

Es werden nachfolgend einige bevorzugte Ausführungsbeispiele der Erfindung anhand der Zeichnungen beschrieben. Es zeigen dabei
- Fig. 1: einen Strahlgenerator zur Erzeugung eines Partikel-strahls nach dem Stand der Technik
- Fig. 2: eine schematische Darstellung einer Augestaltung der erfindungsgemäßen Vorrichtung zur Durchführung des Reinigungsverfahrens
- Fig. 3: ein modifiziertes Abstandsmittel für die erfindungsgemäße Vorrichtung

Aus Gründen der Übersichtlichkeit sind die Zeichnungen nicht maßstäblich ausgeführt.

Das Herzstück einer jeder Vorrichtung zur Reinigung mit Trockeneispartikeln bildet der Strahlgenerator, der den reinigenden Zweiphasenstrahl bestehend aus dem Druckgas als Trägermedium und den mitgeführten Trockeneispartikeln erzeugt. Im folgenden wird dabei vereinfachend vom Partikelstrahl gesprochen.

Fig. 1 zeigt einen Strahlgenerator, wie er aus dem Stand der Technik bekannt ist und auch als Bestandteil der erfindungsgemäßen vorrichtung Verwendung finden kann. Ein Druckgas wird über die Druckgasleitung DGL (z.B. einen Schlauch) zugeführt, Trockeneispartikel TP über die Partikelleitung PL. Das Druckgas tritt aus einer Düse DÜ in die Strahlkammer SK aus. Durch die dadurch stark erhöhte Strömungsgeschwindigkeit des Druckgases entsteht in der Strahlkammer SK ein Unterdruck, der dazu führt, daß die Trockeneispartikel TP über die Partikelleitung PL angesaugt, in den Druckgasstrahl gerissen und von diesem weiter mitgeführt werden. Der Partikelstrahl PS aus Druckgas als Trägermedium und Trockeneispartikeln tritt sodann über die Strahlaustrittsöffnung SA ins Freie. Zur Richtungsselektion des Strahls und zur einfacheren Positionierung des Reinigungsstrahls kann sich wie in Fig. 1 dargestellt noch ein kurzes Rohrstück SF zur Strahlführung befinden. Das Ende des Rohrstücks SF bildet die Strahlaustrittsöffnung. Die Länge des Rohrstücks SF kann sich aber auch auf die Materialdicke der Wand der Strahlkammer SK reduzieren, d.h. es entfällt quasi vollständig.

Bei herkömmlichen nicht unter Spannung stehenden Bauteilen kann der aus der Strahlaustrittsöffnung SA austretende Partikelstrahl nun einfach auf das zu reinigende Bauteil gerichtet werden und bewirkt dort den geschilderten Reinigungsvorgang. Das Reinigungspersonal hält dazu den Strahlgenerator SG am Handgriff HG (am Handgriff befindet sich zusätzlich noch ein Druckgasschalter DGS, mit dem die Druckgaszufuhr und damit die Strahlerzeugung ein- und ausgeschaltet werden kann sowie eventuell zusätzliche Regelelemente zur Druck- und Gasmengeneinstellung) und richtet ihn auf die zu reinigenden Oberflächen. Dazu muß sich das Reinigungspersonal aber auf wenige Zentimeter dem zu reinigenden Bauteil nähern - bei hochspannungsführenden Anlageteilen wegen der Gefahr eines elektrischen Schlages ein lebensgefährliches Unterfangen. Dies gilt umso mehr als die Strahlgeneratoren nach dem Stand der Technik ein metallisches und damit leitfähiges Gehäuse aufweisen.

Natürlich sind für die erfindungsgemäße Vorrichtung auch andere Strahlgeneratoren geeignet. Dazu zählen auch Strahlgeneratoren, die zusätzlich eine tangentiale Beschleunigung der Trockeneispartikel bewirken. Ein solcher Strahlgenerator ist z.B. aus der PCT-Anmeldung WO 99/43470 bekannt. Eine andere geeignete und dem Fachmann bekannte Form eines Strahlgenerators enthält eine Mischeinrichtung, in der eine Zufuhreinrichtung (z.B. in Form einer Transportschnecke) Trockeneispartikel in den durch eine Druckluftleitung zugeführten Druckluftstrom injiziert. Ein Transportschlauch führt den so erzeugten Zweiphasenstrom aus Druckgas und Trockeneispartikeln u. U. über eine relativ weite Strecke zu der eigentlichen Strahlpistole, an deren vorderen Ende sich die Strahlaustrittsöffnung SA befindet. Die Strahlpistole hat dann nur noch die Aufgabe, es dem Bedienpersonal zu ermöglichen, den Strahl auf ein Werkstück zu richten und den Strahl bei Bedarf an- bzw. abzuschalten. Diese Anordnung hat den Vorteil, daß statt zweier getrennter Druckgas- und Partikelleitungen nur ein einziger Transportschlauch für den Zweiphasenstrom erforderlich ist.

Fig. 2 zeigt eine schematische Darstellung der erfindungsgemäßen Vorrichtung. In wesentlichen Bestandteilen entspricht sie dabei einer Partikelstrahlanlage nach dem Stand der Technik, wie sie z.B. in DE 19544906 A1 beschrieben ist. Das erforderliche Druckgas, also ein unter Überdruck stehendes Gas, das später als Trägermedium dient, liefert entweder ein interner Druckgasgenerator DGG, beispielsweise ein Kompressor oder eine Druckgasflasche, oder aber das Druckgas wird über einen externen Druckgasanschluß DGA beispielsweise aus einer in der zu reinigenden Anlage fest installierten Druckgasaufbereitung zugeführt. Als Druckgas wird aus Kostengründen vorzugsweise Preßluft verwendet. Es kommen aber prinzipiell auch beliebige andere insbesondere inerte Gase wie z.B. Stickstoff oder Argon in Betracht.

Vom externen Druckgasanschluß DGA bzw. dem internen Druckgasgenerator DGG wird das Druckgas über ein Ventil V zur Unterbrechung der Druckgaszufuhr insbesondere im Falle einer NotAbschaltung durch die Druckgasleitung DGS zum Strahlgenerator SG geleitet. Die Trockeneispartikel gelangen von einem Trockeneisvorratsbehälter TV über die Partikelleitung zum Strahlgenerator SG. Die Trockeneispartikel kann man bereits vorgefertigt z.B. als reiskorngroße Teilchen beziehen und dann in den Trockeneisvorratsbehälter TV einfüllen. Allerdings besteht auch die Möglichkeit sie erst unmittelbar an Ort und Stelle zu erzeugen. Dies kann beispielsweise durch adiabatische Expansion von Kohlendioxidgas geschehen. Entsprechende Möglichkeiten dazu sind dem Fachmann bekannt und brauchen an dieser Stelle nicht weiter erörtert zu werden. In diesem Fall enthält die Vorrichtung also einen Partikelgenerator zusätzlich oder an Stelle des Trockeisvorratsbehälters TV. Ebenso ist es möglich die Trockeneispartikel aus dem Trockeneisvorratsbehälter TV noch zu bearbeiten, etwa sie zu besonders kleinen oder scharfkantigen Partikeln zu zermahlen, bevor sie zum Strahlgenerator gelangen. Geeignete Verfahren und Anordnungen dazu sind z.B. aus dem Dokument DE 19636304 A1 bekannt. Die bisher dargestellten Komponenten befinden sich mit Ausnahme des Strahlgenerators (nach Fig. 1) wie in Fig. 2 nur angedeutet auf einem gemeinsamen Geräteträger.

Soweit entspricht die beschriebene Vorrichtung noch einer herkömmlichen Reinigungsvorrichtung. Das große Problem einer herkömmlichen Anordnung besteht aber darin, daß der geringe Arbeitsabstand eine starke Annäherung des Reinigungspersonals an die zu reinigende und unter Hochspannung stehende Anlage erfordert, wodurch der elektrische Personenschutz nicht mehr gewährleistet ist. Um dieses Problem zu lösen, sieht die erfindungsgemäße Vorrichtung eine Art elektrisch isolierender Lanze L als Abstands-mittel vor, an deren einem Ende der eigentliche Strahlgenerator SG befestigt ist. Am anderen Ende befindet sich ein Handgriff HG zum Halten und Führen der Lanze L. Oberhalb des Handgriffs HG sind ein oder mehrere Griffschutzteller HGT angeordnet, der bzw. die zum einen vermeiden sollen, daß die Lanze L oberhalb des Handgriffs HG vom Reinigungspersonal gehalten wird, und zum anderen bei hoher Feuchtigkeit einen durchgehenden Flüssigkeitsfilm entlang der Lanzenoberfläche verhindern.

Die Lanze L selbst muß elektrisch isolierend sein. Sie besteht daher vorzugsweise aus einem Kunststoff mit hoher elektrischer Durchschlagsfestigkeit wie beispielsweise Polycarbonat. Hygroskopische Kunststoffe wie z.B. Nylon sind weniger geeignet. Es ist allerdings nicht unbedingt erforderlich, daß die Lanze L vollständig aus einem Isolierstoff besteht, es genügt prinzipiell, wenn mindestens eine der bei der Reinigung anliegenden Spannung entsprechende Isolierstrecke vorhanden ist. Die Länge der Lanze L oder genauer gesagt der Abstand zwischen Handgriff HG und Strahlaustrittsöffnung SA wird so bemessen, daß sie mindestens dem von dem hochspannungsführenden Anlagenteil einzuhaltenden Sicherheitsabstand entspricht. Der erforderliche Sicherheitsabstand hängt dabei von den Umgebungsbedingungen und insbesondere der Höhe der anliegenden elektrischen Spannung ab. In Deutschland werden die erforderlichen Sicherheitsabstände in der VDE-Vorschrift VDE 0105 vorgegeben. Demmach beträgt nach derzeitigem Stand der von einer 400-kV-Anlage einzuhaltende Abstand 3,40 m. Unter Berücksichtigung der Länge des Handgriffs HG wird man also für eine derartige Anlage eine Lanze von rund 4 m Länge wählen. Neben der Lanze müssen bei dieser Anordnung natürlich auch die Druckgasleitung DGL und die Partikelleitung PL elektrisch isolierend sein, da sie sich ja in unmittelbarer Umgebung der Strahlaustrittsöffnung SA befinden. Verwendet man Kunststoffschläuche als Zuleitungen, so sollte dies aber kein Problem darstellen.

Der Druckgasschalter DGS kann sich bei dieser Vorrichtung natürlich nicht unmittelbar am Strahlgenerator SG befinden. Er wird sinnvollerweise in die Druckgasleitung am Handgriff HG verlegt, so daß das Reinigungspersonal den Strahlgenerator SG steuern kann, ohne daß es die Hand vom Handgriff HG nehmen müßte.

Bei einer bevorzugten Weiterbildung der erfindungsgemäßen Vorrichtung dient die in erster Linie als Abstandsmittel fungierende Lanze L zugleich als Zuführung für das Druckgas und/oder die Trockeneispartikel zum Strahlgenerator SG. Dazu genügt es, die Lanze als Rohr bzw. Doppelrohr auszulegen und über dieses Rohr bzw. diese Rohre dann Druckgas und/oder die Trockeneispartikel dem Strahlgenerator zuzuleiten. Die Anbringung des Druckgasschalters DGS am Handgriff HG wird dadurch natürlich noch einfacher. Die Integration wenigstens einer der Zuleitungen zum Strahlgenerator in die als Abstandsmittel verwendete Lanze L hat den Vorteil des geringeren Gewichts und der einfacheren Handhabung der Reinigungsvorrichtung.

Eine weitere bevorzugte Modifikation der erfindungsgemäßen Reinigungsvorrichtung ist bereits in Fig. 2 dargestellt. Der Strahlgenerator SG und die Strahlaustrittsöffnung SA sind nämlich so angeordnet, daß die Strahlrichtung nicht einfach als Verlängerung der Lanze L anzusehen ist. Die Strahlrichtung und die Vorzugsrichtung des Abstandsmittels sind also nicht kollinear. Diese Abwinkelung der Strahlrichtung erleichtert die Reinigung bei Anlagen, die nicht von allen Seiten zugänglich sind. Bei einer Abwinkelung von mindestens 90° lassen sich beispielseise auch die Rückseiten der hochspannungsführenden Bauteile von vorne reinigen. Besonders vorteilhaft ist es natürlich, wenn die Abwinkelung etwa über ein arretierbares Drehgelenk einstellen und so dem jeweiligen Reinigungsfall anpassen läßt.

Nach einer weiteren bevorzugten Ausgestaltung der erfindungsgemäßen Reinigungsvorrichtung wird wie in Fig. 3 dargestellt als Abstandsmittel nicht eine Lanze verwendet, sondern auf den Strahlgenerator SG nach Fig. 1 wird ein sich mit fortlaufender Länge leicht tricherförmig aufweitendes Strahlführungsrohr SFR aufgesetzt, so daß sich die Strahlaustrittsöffnung SA jetzt durch das vordere Ende des Strahlführungsrohres SFR gebildet wird. Dieses Strahlführungsrohr, das aus einem elektrisch isolierenden Material, vorzugsweise einem Kunststoff wie Polycarbonat, besteht, wirkt also als Abstandsmittel. Seine Länge muß dabei wiederum mindestens dem für die anliegende Hochspannung erforderlichen Sicherheitsabstand entsprechen. Das Strahlführungsrohr SFR führt den vom Strahlgenerator SG erzeugten Partikelstrahl, d.h. es sorgt dafür, daß eine möglichst laminare Strahlströmung auftritt und verhindert Verwirbelungen. Diese Form der Reinigungsvorrichtung ist leichter und damit einfacher zu handhaben als die zuvor beschriebene. Wie schon beim Abstandsmittel aus Fig. 2 ist auch hier wieder aus den gleichen Gründen ein Griffschutzteller HGT vorgesehen. Der Griffschutzteller schützt dabei insbesondere eine Handauflage HG', die neben dem Handgriff HG angebracht ist. Dadurch wird ein beidhändiges Führen der Vorrichtung beim Reinigen möglich. Für die erforderliche Mindestlänge des Strahlführungsrohres SFR ist dabei natürlich der minimale Abstand zwischen Strahlaustrittsöffnung SA und Handgriff HG oder Handauflage HG' entscheidend.

Auch bei dieser Ausgestaltung kann wie schon zuvor wieder kurz vor der Strahlaustrittsöffnung SA eine Strahlab- bzw.umlenkung vorgesehen werden, um auch verdeckte Stellen der Anlagenteile zu reinigen.

Kondensierende Feuchtigkeit stellt bei anliegenden elektrischen Hochspannungen ein Sicherheitsproblem dar. Dies gilt insbesondere bei Hochspannungsanlagen in Innenräumen, die anders als die meisten Freiluftanlagen nicht auf kondensierende Feuchtigkeit ausgelegt sind. Die durch die kalten Trockeneispartikel und insbesondere ihre Sublimation auftretende Abkühlung kann aber leicht zu einer Kondensation führen. Insbesondere kann es zu Problemen kommen, wenn die Zufuhr der für die eingangs genannten Isolationseigenschaften wesentlichen Trockeneispartikel zeitweise unterbrochen wird, das Druckgas aber nach wie vor eine hohe Feuchte aufweist und die zu reinigenden Anlagenteile aufgrund ihrer relativ hohen Wärmekapazität zunächst sehr kalt bleiben. Um einen ausreichenden Personen- und Anlagenschutz aufrechtzuerhalten, wird daher bei einer Weiterbildung des erfindungsgemäßen Reinigungsverfahren die Feuchte überwacht. Wichtig sind dabei die relative Luftfeuchtigkeit in der Umgebungsluft und insbesondere die Feuchtigkeit im Druckgas bzw. im Druckgas-/Partikelstrahl. Die Weiterbildung des erfindungsgemäßen Reinigungsverfahrens sieht also eine Überwachung der Feuchtigkeit in der Umgebungsluft und/oder im Druckgas bzw. im Partikelstrahl vor. Beim Überschreiten vorgegebener Grenzwerte für die Feuchte, wird der eigentliche Reinigungsvorgang gar nicht erst aufgenommen oder aber sofort abgebrochen (dies kann beispielsweise durch eine Unterbrechung der Druckgaszufuhr erfolgen) oder aber die zu reinigende Anlage wird sofort spannungsfrei geschaltet. Die erforderlichen Grenzwerte hängen dabei insbesondere von der Höhe der anliegenden Hochspannung ab. Untersuchungen haben z.B. gezeigt, daß eine 400-kV-Anlage in jedem Fall gefahrlos bei einer relative Luftfeuchtigkeit (der Umgebungsluft) unter 80 % gereinigt werden kann.

Der Grenzwert für die Feuchte des Druckgases als Trägermedium des Partikelstrahls ist etwas schwerer zu definieren. Entscheidend ist natürlich die Feuchte im Partikelstrahl. Doch muß die Feuchte des Duckgases nicht unbedingt dort gemessen werden. Sie kann irgendwo zwischen Druckgasgenerator DGG bzw.

Druckgasanschluß DGA und dem Partikelstrahl hinter der Strahlaustrittsöffnung gemessen werden. Je nach Meßort befindet sich das Druckgas in einem anderen Druckzustand und besitzt somit einen anderen Feuchtewert. Zwischen den Werten besteht aber ein eineindeutiger Zusammenhang, so daß die entsprechenden Grenzwerte ineinander umgerechnet werden können. Um die Feuchteüberwachung des Druckgases durchzuführen, verfügt die Reinigungsvorrichtung nach Figur 1 über einen Druckgasfeuchtesensor DFS hier angeordnet in der Druckgaszufuhr. Aufbau und Wirkungsweise derartiger Sensoren kann der einschlägigen Literatur entnommen werden und ist dem Fachmann bekannt. Bei Überschreiten des eingestellten Grenzwertes wird wiederum der Reinigungsvorgang abgebrochen bzw. gar nicht erst aufgenommen. Dazu kann der Druckgasfeuchtesensor DFS die Druckgaszufuhr mit Hilfe des Ventils V sperren. Falls man den Druckgasfeuchtesensor im Strahlgenerator, im Strahlführungsrohr oder sogar kurz vor oder hinter der Strahlaustrittsöffnung anordnet, muß sichergestellt sein, daß die elektrische Isolation des Abstandsmittels nicht durch die elektrischen Zuleitungen des Sensors beeinträchtigt wird. Dies kann z.B. durch eine entsprechende Isolation der Zuleitungen erfolgen. Sicherer noch ist aber eine faseroptische Übertragung der Meßwerte oder aber gleich die Verwendung eines optischen bzw. faseroptischen Feuchtesensors

Ein Druckgasfeuchtesensor DFS in der Druckgaszufuhr hat den weiteren Vorteil, daß sich damit unabhängig von Sicherheitsaspekten die Feuchte des zugelieferten Druckgases kontinuierlich überwachen läßt. Eine zu hohe Feuchte im Druckgas kann nämlich dazu führen, daß die Trockeneispartikel zusammenbacken und verklumpen. Dadurch wird im günstigsten Fall nur die Reinigungswirkung verschlechtert, im ungünstigen Fall kann es zu einer zeitweisen Verstopfung und Blockierung der Transportwege für die Trockeneispartikel kommen. Nach einer weiteren vorteilhaften Ausgestaltung der Erfindung unterbricht eine Steuerung die Druckgaszufuhr (z.B. über ein Magnetventil), sobald die durch den Druckgasfeuchtesensor DFS gemessene Feuchte im Druckgas einen Wert überschreitet, bei dem mit einer Verklumpung der Trockeneispartikel zu rechnen ist.

Zur Messung der Feuchte der Umgebungsluft kann sich ein Umgebungsluftfeuchtesensor UFS in der Anordnung befinden, der ebenfalls das Ventil V bei Überschreiten des Feuchtegrenzwertes schließt.

Anstelle der zuvor erwähnten Feuchtesensoren können natürlich immer auch Taupunktsensoren treten. Insbesondere kann auch eine Überwachung auf kondensierenden Wasserdampf, also die Entstehung von Tau vorgesehen werden. Dies entspräche dann einer relativen Luftfeuchtigkeit von 100 % als Grenzwert. Insbesondere bei der Messung der Feuchte der Umgebungsluft kann diese Messung zusätzlich um eine Temperaturmessung ergänzt werden, um noch eine genauere Festlegung des Feuchtegrenzwertes zu ermöglichen.

Nach einer weiteren Modifikation des erfindungsgemäßen Reinigungsverfahrens wird das Strahlführungsrohr beheizt, um dadurch eine Feuchtigkeitsfilm durch oberflächliche Kondensation zu vermeiden.

Bei einer anderen Modifikation des erfindungsgemäßen Reinigungsverfahrens bzw. der entsprechenden Vorrichtung werden die Isolationseigenschaften des Abstandsmittels (also z.B. Widerstand, Impedanz oder Durchschlagsfestigkeit) z.B. durch eine Ableitstrommessung überwacht. Fig. 3 zeigt ein entsprechend modifiziertes Abstandsmittel. Auf dem Abstandsmittel - vorzugsweise in dessen Mitte - befindet sich eine erste Elektrode IME1, in der Nähe des Handgriffs HG eine zweite Elektrode IME2. Dadurch kann die Impedanz zwischen der ersten Elektrode IME1 und der zweiten Elektrode IME2 gemessen werden. Wie eine solche Messung (insbesondere auch mit Wechselstrom zur Sicherstellung einer hinreichenden galvanischen Trennung und mit Hochspannung, um auch nichtlineare Effekte einzubeziehen) erfolgen kann, ist dem Fachmann bekannt. Die Impedanzmessung kann vor dem eigentlichen Reinigungsvorgang oder auch in regelmäßigen Abständen dazwischen oder auch kontinuierlich erfolgen. Alternativ kann man auch nur mit einer vorzugsweise in der Mitte des Abstandsmittels angebrachten Elektrode IME1 arbeiten, die mit der Anlagenmasse verbunden ist. Der Ableitstrom über diese erste Elektrode IME1 ist ein gutes Maß für die Isolationseigenschaften des Abstandsmittels. Bei Überschreiten eines vorgegebenen Schwellwertes (bzw. Unterschreiten bei einer Impedanz- oder Widerstandsmessung) kann dann eine Steuerung entweder eine Warnung an das Bedienpersonal ausgeben oder aber eine Notabschaltung der Reinigungsvorrichtung oder aber der zu reinigenden Anlage bewirken.

Schließlich sieht eine andere Weiterbildung des erfindungsgemäßen Reinigungsverfahrens und der dazu erforderlichen Vorrichtung eine pneumatische Absaugung der durch den Partikelstrahl abgesprengten bzw. gelösten Schmutzpartikel und Verunreinigungen mit einer Absaugeinrichtung ähnlich einem Staubsauger vor. Die Absaugung kann dabei sowohl während des eigentlichen Reinigungsvorgangs also der Beaufschlagung der zu reinigenden Anlageteile mit dem Partikelstrahl als auch danach oder im kontinuierlichen Wechsel mit dem eigentlichen Reinigungsvorgang durch den Partikelstrahl erfolgen.

Eingangs wurden die guten Isolationseigenschaften des Gemisches aus Umgebungsluft, Druckgas, Trockeneis, Feuchtigkeit und abgelösten Schmutzpartikeln beschrieben. Da sie von sehr vielen Parametern abhängen, sind sie schwierig quantitativ zu fassen. Experimentelle Untersuchungen des Erfinders zeigen aber, daß selbst bei einer relativen Luftfeuchtigkeit von 90 % mit dem beschriebenen Verfahren bzw. der erfindungsgemäßen Vorrichtung eine gefahrlose Reinigung von 400-kV-Anlagen möglich ist, sofern die Menge Trockeneispartikel im Druckgas mindestens 50 g pro Kubikmeter Druckgas beträgt, die Feuchte des Druckgases so gering ist, daß der (Druck-)Taupunkt des Druckgases niedriger als 20°C liegt (Mindestdruck des Druckgases 1,5 bar), und das durchschnittliche Verhältnis von Oberfläche zu Volumen der Trockeneispartikel größer als 0,2 mm⁻¹ ist.

Bisher war bei der Beschreibung stets von Reinigungspersonal die Rede. Die Erfindung ist aber so zu verstehen, daß nicht nur Menschen als Reinigungspersonal in Frage kommen sondern ebenso Roboter und Handhabungsautomaten oder allgemeiner automatisierte Reinigungssysteme. In der Regel ist dann natürlich der Sicherheitsaspekt bezüglich des jeweiligen Automaten unkritischer als beim Menschen und der Aspekt der Anlagensicherheit der zu reinigenden Anlage tritt in den Vordergrund. Die erforderlichen Mindestabstände werden in Deutschland dann auch nicht mehr unbedingt durch die VDE-Norm VDE 0105 vorgegeben, sondern richten sich nach den Erfordernissen der zu reinigenden Anlage und dem Gefährdungspotential für den Automaten. Dabei spielen dann nicht nur Isolationseigenschaften sondern z.B. auch EMV-Eigenschaften (elektromagnetische Verträglichkeit) eine Rolle. Als Handgriff HG bzw. Handauflage HG' sind dann die mechanischen Verbindungselemente zwischen dem Roboter bzw. Automaten und dem Abstandsmittel und/oder deren Befestigung am Abstandsmittel anzusehen.

Wenn in dieser Beschreibung bisher ohne weitere Spezifikation von Hochspannung die Rede war, so sind darunter immer elektrische Gleich- oder Wechselspannungen über 1 kV zu verstehen. Die Erfindung wurde vorstehend anhand mehrerer konkreter Ausführungsbeispiele beschrieben. Doch ist die Erfindung so zu verstehen, daß auch geringfügige Modifikationen und Abwandlungen, wie sie für einen Durchschnittsfachmann offensichtlich sind, in den Rahmen der Erfindung fallen sollen.

## Patentansprüche

1. Reinigungsverfahren zur Reinigung der Oberfläche hochspannungsführender Anlagenteile oder von Bauteilen in hochspannungsführenden Anlagen mit folgenden Verfahrensschritten:
- in einem Strahlgenerator (SG) wird ein zwei Phasen enthaltender Strahl bestehend aus einem Druckgas als Trägermedium und von diesem mitgeführten Trockeneispartikeln erzeugt und zu einer Strahlaustrittsöffnung (SA) geführt, durch die er ins Freie dringt,
- der aus der Strahlaustrittsöffnung (SA) austretende Strahl wird auf die zu reinigende Oberfläche gerichtet,
- durch ein mit der Strahlaustrittsöffnung (SA) verbundenes, wenigstens teilweise, elektrisch isolierendes Abstandsmittel (L, SFR), das einen Handgriff (HG) oder eine Handauflage (HG') sowie gegebenenfalls Bedienungselemente für das Reinigungspersonal enthält oder mit diesen verbunden ist, wird sichergestellt, daß das Reinigungspersonal stets mindestens einen Abstand von der Strahlaustrittsöffnung (SA) einhält, der dem für den elektrischen Personen und/oder Anlagenschutz erforderlichen Mindestabstand von dem hochspannungsführenden Anlagenteil entspricht.

2. Reinigungsverfahren nach Anspruch 1 **dadurch gekennzeichnet, daß** vor und/oder während des Reinigungsvorgangs der Feuchtigkeitsgehalt des Druckgases überwacht wird und bei Überschreiten eines vorgegebenen Feuchtigkeitsgrenzwertes eine Unterbrechung des Reinigungsvorganges erfolgt bzw. der Reinigungsvorgang gar nicht erst aufgenommen wird.

3. Reinigungsverfahren nach Anspruch 1 oder 2 **dadurch gekennzeichnet, daß** vor und/oder während des Reinigungsvorgangs der Feuchtigkeitsgehalt der Umgebungsluft überwacht wird und bei Überschreiten eines vorgegebenen Feuchtigkeitsgrenzwertes eine Unterbrechung des Reinigungsvorganges erfolgt bzw. der Reinigungsvorgang gar nicht erst aufgenommen wird.

4. Reigungsverfahren nach Anspruch 1 bis 3 **dadurch gekennzeichnet, daß** die elektrischen Isolationseigenschaften des Abstandsmittels (L, SFR) überwacht werden und bei Unterschreiten eines vorgegebenen Grenzwertes für die elektrische Isolation oder Überschreiten eines Grenzwertes für den durch wenigstens einen Teil des Abstandsmittels fließenden elektrischen Strom eine Unterbrechung des Reinigungsvorganges erfolgt bzw. der Reinigungsvorgang gar nicht erst aufgenommen wird.

5. Reinigungsverfahren nach Anspruch 2 bis 4 **dadurch gekennzeichnet, daß** die Unterbrechnung des Reinigungsvorganges bzw. die Verhinderung der Aufnahme des Reinigungsvorgangs durch Unterbrechung der Druckgaszufuhr erfolgt.

6. Reinigungsverfahren nach Anspruch 1 bis 5 **dadurch gekennzeichnet, daß** während des Reinigungsvorgangs und/oder danach eine Absaugung der durch den Partikelstrahl abgesprengten bzw. gelösten Schmutzpartikel und Verunreinigungen erfolgt.

7. Reinigungsverfahren nach Anspruch 1 bis 6 **dadurch gekennzeichnet, daß** der Partikelstrahl so erzeugt oder geführt wird, daß er bei Verlassen der Strahlaustrittsöffnung (SA) eine Richtung aufweist, die nicht kollinear zur Vorzugsrichtung des Abstandsmittels (L, SFR) ist.

8. Reinigungsverfahren nach Anspruch 1 bis 7 **dadurch gekennzeichnet, daß** die Menge Trockeneis im Druckgas mindestens 50 g Trockeneis pro Kubikmeter Druckgas beträgt und die Feuchtigkeit im Druckgas so gering ist, daß der Taupunkt des Druckgases niedriger als 20°C liegt.

9. Reinigungsvorrichtung zur Reinigung der Oberfläche hochspannungsführender Anlagenteile oder von Bauteilen in hochspannungsführenden Anlagen mit folgenden Merkmalen:
- die Reinigungsvorrichtung enthält einen internen Druckgasgenerator (DGG), der ein unter Überdruck stehendes Druckgas erzeugt oder verfügt über einen Druckgasanschluß (DGA) zur externen Zuführung eines unter Überdruck stehenden Druckgases,
- die Reinigungsvorrichtung enthält einen Trockeneisvorratsbehälter (TV) mit Trockeneispartikeln und/oder verfügt über einen Partikelerzeuger, der Trockeneispartikel erzeugt,
- die Reinigungsvorrichtung verfügt über einen Strahlgenerator (SG), der einen zwei Phasen enthaltenden Strahl bestehend aus dem Druckgas als Trägermedium und von diesem mitgeführten Trockeneispartikeln erzeugt und ist dazu zwecks Zuführung des Druckgases über eine Druckgasleitung (DGL) mit dem Druckgasgenerator (DGG) bzw. dem Druckgasanschluß (DGA) und zwecks Zuführung der Trockeneispartikel mit dem Trockeneisvorratsbehälter (TV) oder dem Partikelgenerator verbunden,
- mit dem Strahlgenerator (SG) ist eine Strahlführung (SF) verbunden, die den Partikelstrahl vom Strahlgenerator (SG) über eine Strahlaustrittsöffnung (SA) ins Freie leitet, und
- die Reinigungsvorrichtung verfügt über ein wenigstens teilweise elektrisch isolierendes Abstands-mittel (L, SFR), das wenigstens einen Handgriff (HG) und/oder eine Handauflage (HG') sowie gegebenenfalls Bedienungselemente für das Reinigungspersonal enthält oder mit diesen verbunden ist und an seinem Ende oder in dessen Nähe sich die Strahlaustrittsöffnung (SA) befindet, wobei die Länge des Abstandsmittels (L, SFR) vom Handgriff (HG) oder der Handauflage (HG') aus gemessen so bemessen ist, daß sie größer oder gleich dem für den elektrischen Personen und/oder Anlagenschutz erforderlichen Mindestabstand von dem hochspannungsführenden Anlagenteil ist.

10. Reinigungsvorrichtung nach Anspruch 9 **dadurch gekennzeichnet, daß** es sich bei dem Abstandsmittel um eine wenigstens teilweise aus einem Isolierstoff gefertigte Lanze handelt, an deren Ende gegebenenfalls abgewinkelt der Strahlgenerator (SG) montiert ist.

11. Reinigungsvorrichtung nach Anspruch 9 **dadurch gekennzeichnet, daß** das Abstandsmittel (SFR) zugleich die Aufgabe der Strahlführung (SF) wahrnimmt.

12. Reinigungsvorrichtung nach Anspruch 9 bis 11 **dadurch gekennzeichnet, daß** der Strahlgenerator (SG) in das Abstandsmittel (L, SFR) integriert ist.

13. Reinigungsvorrichtung nach Anspruch 11 oder 12 **dadurch gekennzeichnet, daß** es sich bei dem Abstandmittel um ein sich gegebenenfalls leicht trichterförmig sich aufweitendes Strahlführungsrohr (SFR) handelt, das an seinem einen Ende den Strahlgenerator (SG) enthält oder mit diesem verbunden ist und dessen anderes Ende die Strahlaustrittsöffnung (SA) bildet.

14. Reinigungsvorrichtung nach Anspruch 13, **dadurch gekennzeichnet, daß** das Strahlführungsrohr (SFR) in der Nähe seines Endes kurz vor der Strahlaustrittsöffnung (SA) eine Strahlumlenkung aufweist.

15. Reinigungsvorrichtung nach Anspruch 9 bis 14 mit einer Ausschaltvorrichtung (V) und einem Feuchtesensor (SFS), der in der Druckgaszuführung zwischen dem Druckgasgenerator (DGG) bzw. dem Druckgasanschluß (DGA) und dem Strahlgenerator (SG) oder der im Partikelstrahl im Strahlgenerator (SG) oder in der Strahlführung (SF) oder unmittelbar vor oder hinter der Strahlaustrittsöffnung (SA) angeordnet ist, wobei der Sensor über die Ausschaltvorrichtung (V) eine Unterbrechung der Druckgaszufuhr bewirkt und/oder ein Einschalten der Druckgaszufuhr verhindert, sobald ein vorgegebener Feuchtigkeitsgrenzwert überschritten wird.

16. Reinigungsvorrichtung nach Anspruch 9 bis 15 mit einem Umgebungsfeuchtesensor (LFS), der die Feuchtigkeit der Umgebungsluft mißt.

17. Reinigungsvorrichtung nach Anspruch 16 mit einer Ausschaltvorrichtung (V). die eine Unterbrechung der Druckgaszufuhr bewirkt und/oder ein Einschalten der Druckgaszufuhr verhindert, sobald der Umgebungsfeuchtesensor (LFS) meldet, daß ein vorgegebener Feuchtigkeitsgrenzwert überschritten wird bzw. eine Kondensation von Wasserdampf eintritt.

18. Reinigungsvorrichtung nach Anspruch 9 bis 17 mit einer Isolationsüberwachungseinrichtung, die die elektrischen Isolationseigenschaften des Abstandsmittels überwacht und bei einem Unterschreiten eines vorgegebenen Grenzwertes für die elektrische Isolation eine Warnung an das Bedienpersonal ausgibt oder eine Unterbrechung der Druckgaszufuhr bewirkt und/oder ein Einschalten der Druckgaszufuhr verhindert oder eine wesentliche andere Komponente der Reinigungsvorrichtung blockiert oder aber das zu reinigende Anlagenteil von Hochspannung freischaltet.

19. Reinigungsvorrichtung nach Anspruch 18, **dadurch gekennzeichnet, daß** die Isolationsüberwachungseinrichtung eine auf oder in dem Abstandsmittel (L, SFR) angebrachte Elektrode (IME1) enthält, über die eine Messung des Ableitstroms durch das Abstandsmittel gegen Masse erfolgt.

20. Reinigungsvorrichtung nach Anspruch 9 bis 19 mit einer zusätzlichen Absaugeinrichtung zur pneumatischen Absaugung der durch den Partikelstrahl abgesprengten bzw. gelösten Schmutzpartikel und Verunreinigungen.

21. Reinigungsvorrichtung nach Anspruch 9 bis 20 **dadurch gekennzeichnet, daß** die Menge Trockeneis im Druckgas mindestens 50 g Trockeneis pro Kubikmeter Druckgas beträgt und die Feuchtigkeit im Druckgas so gering ist, daß der Taupunkt des Druckgases niedriger als 20°C liegt.

22. Verwendung einer Reinigungsvorrichtung nach Anspruch 9 bis 21 zur Reinigung der Oberflächen von Anlageteilen, die eine elektrische Hochspannung führen, oder von Bauteilen in hochspannungsführenden Anlagen.

23. Verwendung eines Partikelstrahls bestehend aus einem Druckgas als Trägermedium und von diesem mitgeführten Trockeneispartikeln zur Reinigung der Oberflächen von Anlagenteilen, die eine elektrische Hochspannung führen, oder von Bauteilen in hochspannungsführenden Anlagen wobei der Feuchtigkeitsgehalt des Druckgases und/oder der Umgebungsluft überwacht wird und bei Überschreiten vorgegebener Grenzwerte eine Unterbrechung der Reinigung erfolgt bzw. eine Aufnahme des Reinigungsvorgangs verhindert wird.

24. Verwendung eines Partikelstrahls bestehend aus einem Druckgas als Trägermedium und von diesem mitgeführten Trockeneispartikeln zur Reinigung der Oberflächen von Anlagenteilen, die eine elektrische Hochspannung führen, oder von Bauteilen in hochspannungsführenden Anlagen wobei die Menge Trockeneis im Druckgas mindestens 50 g Trockeneis pro Kubikmeter Druckgas beträgt und die Feuchtigkeit im Druckgas so gering ist, daß der Taupunkt des Druckgases niedriger als 20°C liegt.

## Claims

1. Cleaning method for cleaning the surface of high voltage carrying installation component parts or of component parts in high-voltage carrying installations comprising the following steps:
- a two-phase jet consisting of a pressure gas as carrier medium and carried dry-ice particles is generated in a jet generator (SG) and is guided to a jet emitting opening (SA) where it leaves into the air,
- the jet leaving the jet emitting opening (SA) is directed to the surface to be cleaned,
- it is guaranteed that the cleaning personnel always keeps away a minimum distance from the jet emitting opening (SA) that corresponds to the minimum distance to the high-voltage carrying component part required for personal protection and/or installation safety by means of an at least partly electrically isolating distancing means (L, SFR) that is attached to the jet emitting opening and that comprises or is connected to a handhold (HG) or a hand rest (HG') and, if necessary, control elements for the cleaning personnel.

2. Cleaning method as claimed in claim 1 **characterized in that** the humidity content of the pressure gas is monitored before and/or during the cleaning process and that when exceeding a predetermined limit value the cleaning process is not started at all or it is interrupted, respectively.

3. Cleaning method as claimed in claims 1 or 2 **characterized in that** the humidity content of the ambient air is monitored before and/or during the cleaning process and that when exceeding a predetermined limit value the cleaning process is not started at all or it is interrupted, respectively.

4. Cleaning method as claimed in claims 1 to 3 **characterized in that** the electrical isolation properties of the distancing means (L, SFR) are monitored and that the cleaning process is not started at all or it is interrupted, respectively, when the electrical isolation falls below a predetermined threshold value or when the electric current flowing through at least a part of the distancing means exceeds a predetermined threshold.

5. Cleaning method as claimed in claims 2 to 4 **characterized in that** the prevention of start of the cleaning process or the interruption of the cleaning process, respectively, are effected by an interruption of pressure gas supply.

6. Cleaning method as claimed in claims 1 to 5 **characterized by** a removal of the dirt particles and contamination loosened or blast off by the particle beam by means of suction during the cleaning process and/or afterwards.

7. Cleaning method as claimed in claims 1 to 6 **characterized by** the particle jet being generated or guided in a way that its direction when leaving the jet emitting opening (SA) is not collinear to the privileged direction of the distancing means (L, SFR):

8. Cleaning method as claimed in claim 1 to 7 **characterized in that** the dry-ice quantity in the pressure gas amounts to at least 50 g dry ice per cube meter pressure gas and that the humidity of the pressure gas is so low that the pressure dew point of the pressure gas is below 20 °C.

9. Cleaning device for cleaning the surface of high-voltage carrying installation component parts or of component parts in high-voltage carrying installations with the following characteristics:
- the cleaning device comprises an internal pressure-gas generator (DGG) that produces a pressure gas with a pressure above atmospheric or it comprises a pressure gas inlet (DGA) for externally supplying a pressure gas with a pressure above atmospheric,
- the cleaning device comprises a dry-ice reservoir (TV) with dry-ice particles and/or it comprises a particle generator that produces dry-ice particles,
- the cleaning device comprises a jet generator (SG) generating a two-phase jet consisting of the pressure gas as carrier medium and dry-ice particles carried by the pressure gas, said jet generator therefore being connected via a pressure-gas line (DGL) to the pressure-gas generator (DGG) or the pressure-gas inlet (DGA), respectively, for pressure-gas supply and said jet generator being connected to the dry-ice reservoir (TV) or the particle generator for dry-ice particle supply,
- a guidance (SF) is connected to the jet generator (SG) guiding the particle jet from the jet generator (SG) into the air via a jet emitting opening (SA), and
- the cleaning device comprises an at least partly electrically isolating distancing means (L, SFR) that at least comprises or is connected to a handhold (HG) and/or a hand rest (HG') and, if necessary, control elements for the cleaning personnel, and a jet emitting opening (SA) being positioned at the end of the distance means or nearby whereby the length of distance means (L, SFR) measured from the handhold (HG) or the hand rest (HG') is designed higher than or equal to the minimum distance to the high-voltage carrying component part required for electrical personal protection and/or installation safety.

10. Cleaning device as claimed in claim 9 **characterized in that** the distance means is a lance at least partly made of an isolating material and that the jet generator (SG) is attached to the end of said lance, if necessary, with an angular deviation.

11. Cleaning device as claimed in claim 9 **characterized by** the distancing means (SFR) additionally being employed for jet guidance.

12. Cleaning device as claimed in claims 9 to 11 **characterized by** the integration of the jet generator (SG) into the distancing means (L, SFR).

13. Cleaning device as claimed in claims 11 or 12 **characterized by** a distance means that is a, if necessary, slightly cone-like widening jet guiding tube (SFR) comprising at its one end the jet generator (SG) or there being connected to the jet generator and the other end of said distancing means forming the jet emitting opening (SA).

14. Cleaning device as claimed in claim 13 **characterized by** the jet guiding tube (SFR) comprising a jet deflection near its end shortly before the jet emitting opening (SA).

15. Cleaning device as claimed in claims 9 to 14 comprising a shut-down unit (V) and a humidity sensor (DFS) that is positioned in the pressure-gas supply between the pressure-gas generator (DGG) or the pressure-gas inlet (DGA), respectively, and the jet generator, or that is positioned in the particle jet in the jet generator or in the guidance (SF) or that is positioned directly before or behind the jet emitting opening (SG), said humidity inhibiting the start of the pressure-gas supply and/or effecting an interruption of the pressure-gas supply by means of the shut-down unit (V) whenever a predetermined humidity limit value is exceeded.

16. Cleaning device as claimed in claims 9 to 15 comprising an ambient air humidity sensor (LFS) measuring the humidity of the ambient air.

17. Cleaning device as claimed in claim 16 comprising a shut-down unit (V) that effects an interruption of pressure-gas supply and/or inhibits the start of pressure-gas supply as soon as the ambient air humidity sensor indicates a predetermined humidity value level being exceeded or the condensation of water vapor.

18. Cleaning device as claimed in claims 9 to 17 comprising an isolation monitoring unit monitoring the isolation properties of the distancing means and that when the isolation power falling below a predetermined limit value emits a warning to the cleaning personnel or effects an interruption of the pressure gas supply and/or inhibits the start of the pressure-gas supply or inhibits an other essential component of the cleaning device or that powers down the installation component part to be cleaned.

19. Cleaning device as claimed in claim 18 **characterized by** the isolation monitoring unit comprising an electrode (IME1) arranged at or inside the distancing means (L, SFR), via that the leakage current to ground is measured.

20. Cleaning device as claimed in claims 9 to 19 comprising an additional suction unit for removal of the dirt particles and contamination loosened or blast off by the particle beam by means of pneumatic suction.

21. Cleaning device as claimed in claims 9 to 20 **characterized in that** the quantity of dry ice in the pressure gas amounts to at least 50 g dry-ice per cubic meter pressure gas and that the humidity of the pressure gas is so low that the pressure dew point of the pressure gas lies below 20 °C.

22. Application of a cleaning device as claimed in claim 9 to 21 for surface cleaning of installation component parts carrying an electric high-voltage or of installations component parts in installations carrying a high-voltage.

23. Application of a particle jet consisting of a pressure gas as carrier medium and dry-ice particles carried by the pressure gas for cleaning the surface of installation component parts carrying a high-voltage or of component parts in high-voltage installations whereby the humidity of the pressure gas and/or ambient air humidity are monitored and when exceeding predetermined limit values an interruption of the cleaning process is effected or the start of the cleaning process is inhibited, respectively.

24. Application of a particle jet consisting of a pressure gas as carrier medium and dry-ice particles carried by the pressure gas for cleaning the surface of installation component parts carrying a high-voltage or of component parts in high-voltage carrying installations whereby the dry-ice quantity in the pressure gas amounts to at least 50 g dry-ice per cubic meter pressure-gas and the humidity of the pressure gas is so low that the pressure dew point lies lower than 20 °C.

## Revendications

1. Procédé de nettoyage pour nettoyer les surfaces des éléments par où passe du courant à haute tension ou de l'appareillage des installations à haute tension, par les opérations suivantes:
- dans un générateur de jet (SG) est engendré un jet à deux phases, consistant en un gaz sous pression comme support et des particules de neige carbonique véhiculées par celui-ci jusqu'à une embouchure (SA) par laquelle il parvient à l'air libre,
- le jet sortant de l'embouchure (SA) est orienté vers la surface à nettoyer,
- un moyen de distance (L,SFR) au moins en partie isolant, est relié à l'embouchure et comporte ou est relié à une poignée (HG) ou à un support pour les mains (HG') ainsi que, le cas échéant, à des éléments de commande pour le personnel de nettoyage, et garantit que le personnel de nettoyage reste toujours à une distance minimum de l'embouchure (SA) correspondant à la distance minimum de protection anti-électrique prescrite pour les personnels et/ou les éléments des installations à haute tension.

2. Procédé de nettoyage selon la revendication 1 **caractérisé en ce que** avant et/ou pendant le processus de nettoyage le taux d'humidité du gaz sous pression est contrôlé et que au cas où le taux d'humidité dépasserait le taux limite autorisé, le processus de nettoyage soit interrompu respectivement bloque la mise en route.

3. Procédé de nettoyage selon la revendication 1 ou 2 **caractérisé en ce que** avant et/ou pendant le nettoyage le taux d'humidité de l'air ambiant est contrôlé et que, au cas où celui-ci dépasserait le taux limite autorisé, le processus de nettoyage soit interrompu respectivement bloque la mise en route.

4. Procédé de nettoyage selon la revendication 1 à 3 **caractérisé en ce que** les fonctions isolantes anti-électriques du moyen de distance (L, SFR) sont contrôlées et que, en cas de sous-dépassement d'une valeur limite prescrite pour l'isolation électrique ou de sur-dépassement d'une valeur limite pour une partie quelconque du moyen de distance par où passe le courant électrique, le processus de nettoyage soit interrompu respectivement ne puisse pas être mis en route.

5. Procédé de nettoyage selon la revendication 2 à 4 **caractérisé en ce que** l'interruption du processus de nettoyage respectivement le blocage de la mise en route du processus de nettoyage à lieu par l'interruption de l'arrivée du gaz sous pression.

6. Procédé de nettoyage selon la revendication 1 à 5 **caractérisé en ce que** pendant le processus de nettoyage et/ou après celui-ci, les saletés et poussières écaillées respectivement décollées par le jet sont aspirées.

7. Procédé de nettoyage selon la revendication 1 à 6 **caractérisé en ce que** le jet est produit ou orienté de façon que, à sa sortie par l'embouchure (SA), celui-ci ait une direction qui ne soit pas colinéaire à la direction principale du moyen de distance (L,SFR).

8. Procédé de nettoyage selon la revendication 1 à 7 **caractérisé en ce que** la quantité de neige carbonique propulsée par le gaz sous pression comprend au moins 50 g. de neige carbonique par mètre cube de gaz sous pression et le taux d'humidité du gaz est assez bas, pour que le point de condensation du gaz reste au-dessous de 20° C.

9. Dispositif de nettoyage pour nettoyer les surfaces des éléments par où passe du courant à haute tension ou de l'appareillage des installations à haute tension avec les caractéristiques suivantes:
- le dispositif de nettoyage est équipé d'un générateur de gaz sous pression interne (DGG), produisant un gaz sous pression avec une pression supérieure à la pression atmosphérique ou bien d'un raccordement pour gaz sous pression (DGA) pour l'alimentation externe d'un gaz sous pression,
- le dispositif de nettoyage est équipé d'un réservoir de neige carbonique (TV) rempli de particules de neige carbonique et /ou est équipé d'un appareil de fabrication de particules de neige carbonique,
- le dispositif de nettoyage est équipé d'un générateur pour le jet (SG) qui produit un jet à deux phases consistant en un gaz sous pression comme support et des particules de neige carbonique véhiculées par celui-ci, qui est relié au générateur de gaz sous pression (DGG) ou au raccordement pour gaz sous pression (DGA) par une conduite de gaz sous pression (DGL) en ce qui concerne l'alimentation en gaz sous pression d'une part, et qui, d'autre part, est relié au réservoir de neige carbonique (TV) respectivement à l'appareil de fabrication de particules de neige carbonique en ce qui concerne l'alimentation en particules de neige carbonique,
- une conduite pour le jet (SF) est reliée au générateur de jet (SG) et propulse le jet de particules de neige carbonique à l'air libre, du générateur de jet jusqu'à l'embouchure (SA), et
- le dispositif de nettoyage est équipé d'un moyen de distance (L, SFR), isolant au moins en partie, comprenant au moins une poignée (HG) ou un support pour les mains (HG') ainsi que, le cas échéant, des éléments de commande pour le personnel de nettoyage , ou bien qui est relié à ceux-ci, et au bout duquel ou à proximité duquel se trouve l'embouchure (SA), en tenant compte que la longueur du moyen de distance (L, SFR) à partir de la poignée (HG) ou du support pour les mains (HG') est calculée en sorte qu'elle égale ou dépasse la distance minimum prescrite pour la protection anti-électrique du personnel et/ou des éléments des installations à haute tension.

10. Dispositif de nettoyage selon la revendication 9 **caractérisé en ce que** le moyen de distance est une perche fabriquée au moins en partie dans un matériau isolant, au bout de laquelle est monté le générateur de jet (SG), le cas échéant en position angulaire.

11. Dispositif de nettoyage selon la revendication 9 **caractérisé en ce que** le moyen de distance (SFR) sert également de conduite pour le jet (SF).

12. Dispositif de nettoyage selon la revendication 9 à 11 **caractérisé en ce que** le générateur de jet (SG) est intégré au moyen de distance (L, SFR).

13. Dispositif de nettoyage selon la revendication 11 ou 12 **caractérisé en ce que** le moyen de distance peut être , le cas échéant, un tube de conduite de jet (SFR) allant en s'élargissant comme un entonnoir, dont une extrémité comprend le générateur de jet (SG) respectivement est reliée à celui-ci et dont l'autre extrémité est l'embouchure (SA).

14. Dispositif de nettoyage selon la revendication 13 **caractérisé en ce que** le tube de conduite de jet (SFR) est équipé d'un système permettant d'orienter le jet, placé juste avant l'embouchure (SA).

15. Dispositif de nettoyage selon la revendication 9 à 14 comprenant un interrupteur (V) et un détecteur d'humidité (SFS) qui est intégré dans la conduite de gaz sous pression entre le générateur de gaz sous pression (DGG) et/ou le raccordement de gaz sous pression (DGA) et le générateur de jet (SG) ou bien qui est intégré dans le jet de particules dans le générateur de jet (SG) ou bien dans la conduite du jet (SF) ou bien encore juste devant ou derrière l'embouchure (SA), en tenant compte que le détecteur commande une interruption de l'arrivée du gaz sous pression par le truchement de l'interrupteur (V) et/ou empêche la mise en route de l'arrivée du gaz sous pression, dès que le taux limite d'humidité autorisé est dépassé.

16. Dispositif de nettoyage selon la revendication 9 à 15 comprenant un détecteur d'humidité de l'environnement (LFS) qui mesure le taux d'humidité de l'environnement.

17. Dispositif de nettoyage selon la revendication 16 comprenant un interrupteur (V) qui commande l'interruption de l'arrivée du gaz sous pression et/ou empêche la mise en route de l'arrivée du gaz sous pression, dès que le détecteur d'humidité de l'environnement (LFS) signale que le taux d'humidité dépasse le taux limite prescrit, respectivement que la vapeur d'eau atteint le point de condensation.

18. Dispositif de nettoyage selon la revendication 9 à 17 comprenant un système de surveillance de l'isolation qui contrôle les fonctions isolantes du moyen de distance et qui, soit signale au personnel de service que les mesures prescrites pour l'isolation électrique ne sont plus respectées, soit provoque l'interruption de l'arrivée du gaz sous pression et/ ou la mise en route de l'arrivée du gaz sous pression, soit bloque un des éléments principaux du dispositif de nettoyage ou bien coupe l'élément à nettoyer de l'arrivée du courant à haute tension.

19. Dispositif de nettoyage selon la revendication 18 **caractérisé en ce que** le système de contrôle de l'isolation est équipé d'une électrode (IME1) montée sur ou dans le moyen de distance (L, SFR) permettant de mesurer le courant dérivé du moyen de distance à la masse.

20. Dispositif de nettoyage selon la revendication 9 à 19 comprenant un système d'aspiration auxiliaire permettant l'aspiration pneumatique des saletés et poussières écaillées respectivement décollés par le jet de particules.

21. Dispositif de nettoyage selon la revendication 9 à 20 **caractérisé en ce que** la quantité de neige carbonique contenue dans le gaz sous pression doit comprendre au moins 50 g de neige carbonique par mètre cube de gaz sous pression et que le taux d'humidité du gaz sous pression est assez bas pour que le point de condensation du gaz reste au-dessous de 20° C.

22. Utilisation d'un dispositif de nettoyage selon la revendication 9 à 21 pour le nettoyage des surfaces des éléments par où passe un courant à haute tension ou de l'appareillage des installations à haute tension.

23. Utilisation d'un jet de particules composé d'un gaz sous pression comme support véhiculant des particules de neige carbonique pour nettoyer les surfaces des éléments par où passe du courant à haute tension ou de l'appareillage des installations à haute tension, en même temps que le taux d'humidité du gaz sous pression et/ ou de l'air ambiant est contrôlé et que, au cas où le taux limite autorisé serait dépassé, le processus de nettoyage est interrompu respectivement bloque la mise en route.

24. Utilisation d'un jet de particules composé d'un gaz sous pression comme support véhiculant des particules de neige carbonique pour nettoyer les surfaces des éléments par où passe du courant à haute tension ou de l'appareillage des installations à haute tension, en tenant compte que la quantité de neige carbonique contenue dans le gaz sous pression doit comprendre au moins 50 g de neige carbonique par mètre cube de gaz sous pression et que le taux d'humidité du gaz sous pression est assez bas pour que le point de condensation du gaz reste au-dessous de 20° C.
